# FASCICULE DE BREVET EUROPEEN

(11) **EP 0 641 002 B1**
(45) Date de publication et mention de la délivrance du brevet: **14.05.1997**
(21) Numéro de dépôt: 94401896.9
(22) Date de dépôt: 25.08.1994
(51) Int. Cl.: H01H 33/91, H01H 33/12

(54) **Disjoncteur à haute ou moyenne tension à contacts en bout**
Hoch- oder Mittelspannungsschalter mit Druckkontakten
High or medium high voltage circuit breaker with abutting contacts

(30) Priorité: 30.08.1993 FR 9310366
(43) Date de publication de la demande: 01.03.1995
(73) Titulaire: GEC ALSTHOM T ET D SA, 75016 Paris (FR)
(72) Inventeur: Perret, Michel, F-38300 Bourgoin Jallieu (FR)
(74) Mandataire: Fournier, Michel

(56) Documents cités:
- EP-A- 0 525 716
- DE-A- 1 615 563
- DE-A- 3 930 548

## Description

La présente invention se rapporte à un disjoncteur à haute ou moyenne tension à contacts en bout.

Elle concerne plus précisément un disjoncteur à haute ou moyenne tension à contacts en bout comprenant dans une enveloppe remplie de gaz à bonnes propriétés diélectriques un premier contact en bout fixe relié à une première prise de courant et un équipage mobile comportant un premier tube pouvant être déplacé par une bielle de manoeuvre, ledit premier tube étant relié à une seconde prise de courant et définissant avec un second tube un volume de soufflage dans lequel est disposé un piston de soufflage fixe, ce second tube étant prolongé par une buse de soufflage, ledit disjoncteur comprenant également un second contact en bout tubulaire semi-mobile coulissant dans le premier tube et poussé par son extrémité opposée au premier contact par une première extrémité d'un ressort hélicoïdal en appui par sa seconde extrémité sur un épaulement annulaire intérieur au premier tube.

On connaît de tels disjoncteurs à contacts en bout dans lesquels l'arc est soufflé par compression du gaz lors d'une manoeuvre d'ouverture. L'équipage mobile est déplacé grâce à une bielle de manoeuvre articulée à l'extrémité du premier tube. Le contact semi-mobile est sollicité par un ressort de compression qui permet un contact correct avec pression entre les contacts en bout. En position d'enclenchement, ce ressort est comprimé et entraîne un effort qui se transmet sur toute la longueur du premier tube et sur la longueur de la bielle qui est relativement longue. Il en résulte des risques de flambage de la bielle de manoeuvre.

La présente invention résout ce problème en proposant un agencement transmettant l'effort engendré par le ressort sollicitant le contact semi-mobile sur l'enveloppe fixe du disjoncteur en position d'enclenchement.

Pour ce faire, conformément à l'invention, un organe de blocage provisoire, escamotable par force axiale relie le premier tube à ladite enveloppe, en position d'enclenchement des contacts.

En position d'enclenchement, l'effort engendré est ainsi provisoirement transmis à l'enveloppe et lors de l'ouverture des contacts, le déplacement de la bielle entraîne le déplacement axial du premier tube et la libération de l'organe de blocage.

Avantageusement, ledit organe de blocage est mécanique et selon un mode de réalisation préféré, ledit organe de blocage est constitué d'une encoche reliée au premier tube recevant une bille sollicitée par un ressort de compression lié à une partie fixée à l'enveloppe.

Selon une première variante, l'encoche est ménagée sur la surface extérieure du premier tube.

Selon une seconde variante, l'encoche est ménagée sur une pièce tubulaire coulissant sur la surface extérieure du premier tube et disposée entre deux épaulements annulaires disposés sur la surface extérieure du premier tube, un ressort hélicoïdal étant disposé entre une surface de butée de ladite pièce et l'épaulement le plus proche des contacts.

Cet agencement spécifique permet en plus d'équilibrer les efforts sur la bielle, le second ressort de ce perfectionnement créant une force de compression annulant celle créée par le ressort du contact semi-mobile.

L'invention est exposée ci-après plus en détail à l'aide de dessins ne représentant qu'un mode de réalisation préféré.

La figure 1 est une vue en coupe longitudinale d'un disjoncteur conforme à l'invention en position d'enclenchement, selon une première variante de réalisation.

La figure 2 est une vue en coupe longitudinale d'un disjoncteur conforme à l'invention en position d'enclenchement, selon une seconde variante de réalisation.

Le disjoncteur à haute ou moyenne tension à contacts en bout, représenté sur les figures 1 et 2, comprend dans une enveloppe 1 remplie de gaz à bonnes propriétés diélectriques un premier contact en bout 8 fixe relié à une première prise de courant et un équipage mobile comportant un premier tube 2 pouvant être déplacé par une bielle de manoeuvre 3, ledit premier tube 2 étant relié à une seconde prise de courant et définissant avec un second tube 4 un volume de soufflage 5 dans lequel est disposé un piston de soufflage 11 fixe, ce second tube 4 étant prolongé par une buse de soufflage 6. Le disjoncteur comprend également un second contact en bout 9 tubulaire semi-mobile coulissant dans le premier tube 2 et poussé par son extrémité opposée au premier contact 8 par une première extrémité d'un ressort hélicoïdal 10 en appui par sa seconde extrémité sur un épaulement annulaire 7 intérieur au premier tube 2.

Selon l'invention, un organe de blocage provisoire, escamotable par force axiale relie le premier tube à ladite enveloppe 1, en position d'enclenchement des contacts 8, 9 comme représenté sur les figures. Ledit organe de blocage est mécanique et est constitué d'une encoche 12 reliée au premier tube 2 recevant une bille 13 sollicitée par un ressort de compression 14 lié à une partie 15 fixée à l'enveloppe 1.

Selon la variante représentée sur la figure 1, l'encoche 12 est ménagée sur la surface extérieure du premier tube 2. Plus exactement, l'extrémité du premier tube 2 sur laquelle est articulée la bielle 3 est pourvue d'une partie 20 d'épaisseur supérieure à celle du tube 2 et sur laquelle est ménagée l'encoche 12. La bille 13 est quant à elle en butée contre le ressort 14 qui est logé dans une cavité ménagée dans la partie 15 à laquelle est fixé le piston 11. Lors de la manoeuvre, la bille 13 roule librement sur le surface extérieure de la partie 20 et une fois la position d'enclenchement atteinte, elle vient se loger dans l'encoche 12 où elle bloque le premier tube 2 à l'enveloppe 1. Afin d'éviter des problèmes de tolérance, la bielle 3 est articulée sur le premier tube 2 par l'intermédiaire d'un trou oblong, ce qui permet le positionnement de l'organe de blocage.

Selon la variante représentée sur la figure 2, l'encoche 12 est ménagée sur une pièce 16 tubulaire coulissant sur la surface extérieure du premier tube 2 et disposée entre deux épaulements 17, 18 annulaires disposés sur la surface extérieure du premier tube 2, un ressort 19 hélicoïdal étant disposé entre une surface de butée de ladite pièce 16 et l'épaulement 17 le plus proche des contacts 8, 9.

Lors de la manoeuvre d'enclenchement, l'épaulement de butée 18 pousse la pièce 16 jusqu'à la position d'enclenchement où la bille 12, après avoir roulé librement sur la surface extérieure de la pièce, se loge dans l'encoche 12. Le ressort 19 est comprimé de façon continue entre la pièce 16 et l'épaulement de butée 17. Dans cette position, l'effort qu'il crée équilibre l'effort crée par le ressort 10 du contact en bout 9. Par manoeuvre de la bielle 3, lors de l'ouverture des contacts, l'épaulement de butée 17 pousse le ressort 19 et la pièce 16 vers la droite, la bille 13 étant dégagée par cette force axiale hors de l'encoche 12.

## Revendications

1. Disjoncteur à haute ou moyenne tension à contacts en bout comprenant dans une enveloppe (1) remplie de gaz à bonnes propriétés diélectriques un premier contact en bout (8) fixe relié à une première prise de courant et un équipage mobile comportant un premier tube (2) pouvant être déplacé par une bielle de manoeuvre (3), ledit premier tube (2) étant relié à une seconde prise de courant et définissant avec un second tube (4) un volume de soufflage (5) dans lequel est disposé un piston de soufflage (11) fixe, ce second tube (4) étant prolongé par une buse de soufflage (6), ledit disjoncteur comprenant également un second contact en bout (9) tubulaire semi-mobile coulissant dans le premier tube (2) et poussé par son extrémité opposée au premier contact (8) par une première extrémité d'un ressort hélicoïdal (10) en appui par sa seconde extrémité sur un épaulement annulaire (7) intérieur au premier tube (2), disjoncteur caractérisé en ce qu'un organe de blocage provisoire, escamotable par force axiale relie le premier tube (2) à ladite enveloppe (1) en position d'enclenchement des contacts (8, 9).

2. Disjoncteur selon la revendication 1, caractérisé en ce que ledit organe de blocage est mécanique.

3. Disjoncteur selon la revendication 2, caractérisé en ce que ledit organe de blocage est constitué d'une encoche (12) reliée au premier tube (2) recevant une bille (13) sollicitée par un ressort de compression (14) lié à une partie fixée à l'enveloppe (1).

4. Disjoncteur selon la revendication 3, caractérisé en ce que l'encoche (12) est ménagée sur la surface extérieure du premier tube (2).

5. Disjoncteur selon la revendication 3, caractérisé en ce que l'encoche (12) est ménagée sur une pièce (16) tubulaire coulissant sur la surface extérieure du premier tube (2) et disposée entre deux épaulements (17, 18) annulaires disposés sur la surface extérieure du premier tube (2), un ressort (19) hélicoïdal étant disposé entre une surface de butée de ladite pièce (16) et l'épaulement (17) le plus proche des contacts (8, 9).

## Claims

1. A high-voltage or medium-voltage circuit-breaker having end-on contacts and including a casing (1) filled with a gas having good dielectric properties, the casing containing a fixed first end-on contact (8) connected to a first terminal, and moving equipment including a first tube (2) that can be displaced by a drive rod (3), said first tube (2) being connected to a second terminal and co-operating with a second tube (4) to define a blast volume (5) in which a fixed blast piston (11) is disposed, the second tube (4) being extended by a blast nozzle (6), said circuit-breaker further including a semi-moving tubular second end-on contact (9) mounted to slide in the first tube (2) and pushed via its end further from the first contact (8) by a first end of a helical spring (10) abutting via its second end against an annular shoulder (7) inside the first tube (2), said circuit-breaker being characterized in that a temporary locking member that can be retracted by applying axial force connects the first tube (2) to said casing (1), when the contacts (8, 9) are in the engaged position.

2. A circuit-breaker according to claim 1, characterized in that said locking member is mechanical.

3. A circuit-breaker according to claim 2, characterized in that said locking member is constituted by a notch (12) connected to the first tube (2) and receiving a ball (13) urged by a compression spring (14) coupled to a portion fixed to the casing (1).

4. A circuit-breaker according to claim 3, characterized in that the notch (12) is provided in the outside surface of the first tube (2).

5. A circuit-breaker according to claim 3, characterized in that the notch (12) is provided in a tubular part (16) mounted to slide on the outside surface of the first tube (2) and disposed between two annular shoulders (17, 18) disposed on the outside surface of the first tube (2), a helical spring (19) being disposed between an abutment surface on said part (16) and the shoulder (17) that is closer to the contacts (8, 9).

## Patentansprüche

1. Mittel- oder Hochspannungs-Leistungsschalter mit Endkontakten, der in einer mit einem Gas mit guten dielektrischen Eigenschaften gefüllten Hülle (1) einen ersten festen Endkontakt (8), der mit einer ersten Stromklemme verbunden ist, und eine bewegliche Einheit aufweist, die ein erstes Rohr (2) enthält, das durch eine Betätigungsstange (3) verschoben werden kann, wobei das erste Rohr (2) mit einer zweiten Stromklemme verbunden ist und mit einem zweiten Rohr (4) ein Blasvolumen (5) bildet, in dem ein fester Blaskolben (11) angeordnet ist, wobei dieses zweite Rohr (4) durch eine Blasdüse (6) verlängert wird, wobei der Schalter außerdem einen zweiten rohrförmigen, halbbeweglichen Endkontakt (9) aufweist, der im ersten Rohr (2) gleitet und über sein dem ersten Kontakt (8) entgegengesetztes Ende von einem ersten Ende einer Spiralfeder (10) beaufschlagt wird, die mit ihrem zweiten Ende auf einer ringförmigen Schulter (7) innerhalb des ersten Rohrs aufliegt, dadurch gekennzeichnet, daß ein provisorisches Blockierglied, das durch eine axiale Kraft freigegeben werden kann, das erste Rohr (2) mit der Hülle (1) in der eingeschalteten Stellung der Kontakte (8, 9) verbindet.

2. Leistungsschalter nach Anspruch 1, dadurch gekennzeichnet, daß das Blockierglied ein mechanisches Blockierglied ist.

3. Leistungsschalter nach Anspruch 2, dadurch gekennzeichnet, daß das Blockierglied aus einer mit dem ersten Rohr (2) verbundenen Kerbe (12) besteht, die eine Kugel (13) aufnimmt, welche von einer Kompressionsfeder (14) beaufschlagt wird, die sich an einem an der Hülle (1) befestigten Teil abstützt.

4. Leistungsschalter nach Anspruch 3, dadurch gekennzeichnet, daß die Kerbe (12) auf der Außenfläche des ersten Rohrs (2) ausgebildet ist.

5. Leistungsschalter nach Anspruch 3, dadurch gekennzeichnet, daß die Kerbe (12) auf einem rohrförmigen Teil (16) ausgebildet ist, das auf der Außenfläche des ersten Rohrs (2) gleitet, und zwischen zwei ringförmigen Schultern (17, 18) liegt, die auf der Außenfläche des ersten Rohrs (2) liegt, wobei eine Spiralfeder (19) zwischen einer Anschlagfläche für dieses Teil (16) und der den Kontakten (8, 9) nächstliegenden Schulter (17) angeordnet ist.
